# EUROPÄISCHE PATENTSCHRIFT

(11) **EP 0 355 388 B1**
(45) Veröffentlichungstag und Bekanntmachung des Hinweises auf die Patenterteilung: **03.03.1993**
(21) Anmeldenummer: 89113041.1
(22) Anmeldetag: 15.07.1989
(51) Int. Cl.: F24C 7/06, H05B 3/74

(54) **Strahlheizkörper sowie Verfahren und Vorrichtung zu seiner Herstellung**
Radiant heater and method and device for producing same
Elément de chauffage par rayonnement ainsi que procédé et dispositif de fabrication

(30) Priorität: 19.08.1988 DE 3828192
(43) Veröffentlichungstag der Anmeldung: 28.02.1990
(73) Patentinhaber: E.G.O. Elektro-Geräte Blanc u. Fischer, D-75032 Oberderdingen (DE)
(72) Erfinder: Dörner, Leonhard, D-7519 Oberderdingen 2 (DE)
(74) Vertreter: Patentanwälte Ruff, Beier, Schöndorf und Mütschele

(56) Entgegenhaltungen:
- EP-A- 0 071 048
- DE-A- 2 820 138

## Beschreibung

Die Erfindung betrifft einen Strahlheizkörper, insbesondere zur Verwendung zur Beheizung von Glaskeramik-Kochplatten, Back-Bratgeräten o.dgl. sowie ein Verfahren und eine Vorrichtung zu seiner Herstellung.

Die Befestigung von Heizwendeln auf Isolierkörpern für Strahlheizkörper geschieht entweder durch Einlegen in Nuten des Isolierkörpers, durch Befestigen mit Klammern auf der Oberfläche des Isolierkörpers oder durch Einbetten der Heizwendel in einem feuchten Isolierkörper, in den die Heizwendel hineingedrückt wird und nach der Trocknung dort festgelegt ist. Dieses letztere Verfahren hat sich als sehr vorteilhaft gezeigt, ist jedoch relativ aufwendig und erfordert ein überwiegend faseriges Isoliermaterial, das eine gute mechanische Festigkeit hat, jedoch in den thermischen Isoliereigenschaften deshalb etwas niedriger liegt. Diese Isolierkörper werden daher normalerweise mit einer Schicht aus einem Aerosil unterlegt, das bei guter Wärmebeständigkeit und ausgezeichneten elektrischen und thermischen Isoliereigenschaften jedoch eine geringere mechanische Festigkeit hat.

Ebenfalls bekannt ist es, die Heizwendel an einigen Stellen so zu verformen, daß Vorsprünge entstehen, die beim Herstellen des Isolierkörpers von diesem umpreßt werden (EP-A-71 048).

Bisherige Versuche, Heizwendeln oder Vorsprünge direkt in ein solches Aerosil einzubetten, sind fehlgeschlagen. Wollte man ein solches Material verwenden, so mußte man die Festlegung mittels Klammern oder ausgeformten Vorsprüngen der Heizwendeln vornehmen.

Aufgabe der Erfindung ist es, einen Strahlheizkörper und ein Verfahren sowie eine Vorrichtung zu seiner Herstellung vorzuschlagen, bei dem Nachteile bekannter Lösungen vermieden sind und bei dem insbesondere eine Einbettung der Heizwendeln in den Isolierkörper mit gutem Halt darin möglich ist.

Diese Aufgabe wird gemäß der Erfindung durch ein Verfahren gelöst, bei dem ein Füllmaterial für die Heizwendel verwendet und damit ein Hohlraum-Abschnitt der Heizwendel gegen Eindringen von Isoliermaterial gesichert wird. Nach der Erfindung wird der Isolierkörper dadurch hergestellt, daß das Innere der Heizwendel über einen Abschnitt seiner Querschnittsfläche mit dem ins Innere der Heizwendel einbringbarem Füllmaterial gefüllt und danach das Isoliermaterial so aufgebracht wird, daß es den von Füllmaterial freien Raum im Inneren der Heizwendel ausfüllt, wonach anschließend das Füllmaterial entfernt wird. Das Füllmaterial kann ein fließfähiges Material, beispielsweise Quarzsand sein.

Das Isoliermaterial kann in trockener Form auf die auf einer geeigneten Unterlage liegenden, teilweise mit dem Füllmaterial gefüllten Heizwendeln aufgeschüttet werden, wobei bevorzugt als Isoliermaterial ein rieselfähiger Stoff, insbesondere ein Aerogel auf der Basis pyrogener Kieselsäure oder Aluminiumoxid, ggf. mit Faserverstärkung und mit Binde- und Trübungsmitteln verwendet wird.

Das Isoliermaterial kann vor dem Entfernen des Füllmaterials gepreßt werden, so daß es einen relativ festen Block bildet, der unter vielen Voraussetzungen schon allein ausreicht, um die nötige Festigkeit zu gewährleisten. Dabei ist ja das Füllmaterial zwischen die Windungen der Heizwendeln eingedrungen und hat diese teilweise umschlossen. Durch die Größe der Füllmaterial-Schüttung im Inneren der Heizwendel und auch ggf. eine gewisse Form mit einer konkaven oder konvexen Oberfläche kann auch die Form des die Einbettung bildenden, im Heizwendel-Inneren verbleibenden Teil des Isolierkörpers bestimmt werden. Dies kann ebenfalls dadurch geschehen, daß die Heizwendel als hochstehendes Oval ausgebildet wird. Es ist somit möglich, den Preßdruck auch bis ins Innere der Heizwendel zu erstrecken, ohne daß dadurch die Heizwendel selbst verformt wird bzw. zusätzlich der Isolierkörper beschädigt wird, wenn beispielsweise eine Heizwendel in den trocken vorgepreßten Isolierkörper selbst eingepreßt wird.

Der entstehende Isolierkörper hat außer einer guten Festlegung der Heizwendel den Vorteil, daß ein Teil seiner Innen-Querschnittsfläche frei von Isoliermaterial ist, so daß die Abstrahlungsbedingungen des Strahlheizkörpers gut sind und der Isolierkörper nicht unnötig thermisch belastet oder aufgeheizt wird.

Der Isolierkörper kann nach dem Pressen vorzugsweise noch thermisch ausgehärtet werden. Das kann ggf. auch bei der ersten Benutzung oder einem Probelauf geschehen. Es können entsprechende bekannte Härtungsmittel verwendet werden. Es ist auch möglich, ein Härtungsmittel in das Füllmaterial einzubringen und dieses von dort aus in die benachbarten Bereiche des Isoliermaterials eindringen zu lassen. In diesem Falle würden bevorzugt die Einbettungsstellen gehärtet werden, was einen idealen Isolierkörper mit erhöhter Festigkeit im Bereich der Einbettung, im übrigen aber die besten thermischen Isoliereigenschaften ergibt. Bei Mehrkomponenten-Härtern könnte auch nur eine Komponente dieses Härtungsmittels im Füllmaterial enthalten sein.

Es ist ebenfalls möglich, das Härtungsmaterial geschichtet zu dosieren und dabei an den Stellen der Heizwendel erhöht zu dosieren.

Eine bevorzugte Vorrichtung zur Herstellung von Strahlheizkörpern der beschriebenen Art enthält ein Werkzeug, in dem die Heizwendeln in Nuten teilweise aufgenommen sind und eine Einrichtung zur teilweisen Füllung eines fließ- bzw. rieselfähigen Füllmaterials in die Nuten und eine Preßeinrichtung zum anschließenden einbettenden Verpressen der Heizwendel mit dem Isoliermaterial. Das rieselfähige Material ist vorzugsweise inkompressibel und bildet einen im Inneren der Heizwendel liegenden "Gegendruckstempel", auf dem das Isoliermaterial fest verpreßt werden kann.

Durch das Verfahren und die Vorrichtung kann ein bevorzugter Strahlheizkörper hergestellt werden, wie es aus Anspruch 7 hervorgeht. Das Isoliermaterial kann dabei besonders bevorzugt aus einem rieselfähigen Stoff, insbesondere einem Aerogel der bereits erwähnten Art bestehen. Der Strahlheizkörper ist besonders dadurch gekennzeichnet, daß die Oberfläche des im Inneren der Heizwendel liegenden Abschnittes des Isolierkörpers der Abdruck des ins Innere der Heizwendel einbringbaren Füllmaterials ist.

Es hat sich gezeigt, daß der Abstand zwischen den einzelnen Windungen der Heizwendel größer als die Drahtdicke sein sollte, damit ein gutes Eindringen des Füllmaterials einerseits und des Isoliermaterials andererseits ins Innere der Heizwendel möglich ist und daß die für den Halt der Heizwendel sorgenden, zwischen den Drahtwindungen hindurchreichenden Isolierkörper-Stege einen ausreichenden Querschnitt haben.

Ein Ausführungsbeispiel der Erfindung wird nachstehend anhand der Zeichnung beschrieben. In dieser zeigen:
- Fig. 1: eine Vorrichtung zur Durchführung des Verfahrens nach der Erfindung im teilweise abgebrochenen schematischen Vertikalschnitt;
- Fig. 2: die vergrößerte Schnittdarstellung eines Teils eines Strahlheizkörpers nach der Erfindung;
- Fig. 3: einen Schnitt nach Linie III in Fig. 2.

Fig. 1 zeigt eine Vorrichtung 11, die auf einem Werkzeugtisch oder -ständer 12 angeordnet ist und ein Werkzeug 13 trägt, das die Form einer Platte mit an seiner Oberseite eingeformten Nuten 14 hat, die einen im wesentlichen halbrunden Querschnitt haben. Die Nuten verlaufen auf der oberen Werkzeugfläche 15 in beispielsweise spiraliger, zickzack- oder mäanderartiger Form, je nachdem, wie Heizwendeln 16 auf der Oberfläche eines Isolierkörpers angeordnet werden sollen. Das Werkzeug kann im Randbereich Ausnehmungen haben, die beispielsweise einen umlaufenden Rand eines Isolierkörpers formen.

In die Nuten 14 werden Heizwendeln 16 eingelegt, die aus den Nuten teilweise herausragen. Der Anteil des Heizwendel-Querschnitts, der aus den Nuten nach oben herausragt, bestimmt zusammen mit der Nuttiefe die Höhe der späteren Einbettung der Heizwendeln in einen Isolierkörper 21.

In die Nuten 14 wird im Rahmen des Herstellungsverfahrens ein Füllmaterial 17 eingebracht, das beispielsweise aus Quarzsand als Hauptbestandteil besteht. Möglich ist auch die Verwendung eines Materials wie Wachs oder Stearin, das im warmen Zustand flüssig ist. Das Füllmaterial wird vorzugsweise so weit eingefüllt, daß es mit seiner Oberfläche im wesentlichen mit der oberen Werkzeugfläche 15 abschließt. Es kann aber auch etwas darüber oder darunter liegen und es kann auch durch entsprechende Einbringungs- oder Nachbehandlungsschritte eine bestimmte Gestalt einnehmen, beispielsweise eine konkave oder konvexe Form, die dann auch die Form des Isolierkörpers an dieser Stelle bestimmt. Dies könnte beispielsweise durch Rütteln oder andere Maßnahmen durchgeführt werden. Die Form der Nuten muß auch nicht genau den Heizwendeln entsprechen. Sie sollte nur so sein, daß die Heizwendeln während der Bearbeitung gut geführt werden. Um jedoch eine äußere Umschließung der Heizwendeln auch im Nutbereich zu vermeiden; sollten die Nuten relativ genau auf die Heizwendeln abgestimmt sein. Eine Ausformung der Nuten entsprechend den Einzelwindungen dürfte jedoch nur in Ausnahmefällen nötig sein.

Unter gewissen Umständen könnte auch das Füllmaterial bereits vor den Heizwendeln eingebracht sein, wenn beispielsweise die Heizwendeln durch einen Vibrationsvorgang unter entsprechendem Druck von oben in die Nuten eingebracht werden. Es würde auch nichts schaden, wenn das Füllmaterial die Heizwendeln noch untergreift, weil das Füllmaterial wegen seiner Inkompressibilität ebenso wirkt wie ein fester Werkzeugstempel

Auf das so vorbereitete Werkzeug 13 wird ein Isoliermaterial geschüttet, das vorzugsweise ein Aerogel auf der Basis pyrogener Kieselsäure oder Aluminiumoxid ist und ggf. eine Faserverstärkung beinhalten kann. Es enthält übliche Binde-und Trübungsmittel beispielsweise Ilmenit, Eisenoxid oder dergleichen. Das Isoliermaterial ist sehr leicht und rieselfähig und dringt gut zwischen den Windungen der Heizwendeln ein und füllt den vom Füllmaterial 17 nicht eingenommenen Abschnitt 20 des Innenraums der Heizwendel bis an die Oberfläche des Füllmaterials an.

Dieses trocken in rieselfähigem Zustand aufgebrachte Isoliermaterial 21 wird danach von einem Preßstempel 22 mit einer angedeuteten, beispielsweise hydraulischen Preßvorrichtung 23 gegen das Werkzeug 13 verpreßt. Dabei wird auch der im Inneren der Heizwendel liegende Abschnitt 20 verdichtet, indem Isoliermaterial durch die Windungen nachdrängt. Man kann davon ausgehen, daß am Ende der Verpressung ein weitgehend homogener Körper aus verpreßtem trockenen Isoliermaterial gebildet ist. Er kann danach wärmebehandelt werden, um in den Trübe- oder Bindemitteln enthaltene thermisch aushärtende Materialien bekannter Konsistenz wirksam werden zu lassen. Ihr Anteil und der Grad der Verpressung hängt von den Anforderungen an die Festigkeit und insbesondere Abriebfestigkeit des Isolierkörpers ab. Eine zusätzliche partielle Härtung im Bereich der Einbettung kann durch Versetzen des Füllmaterials 17 mit einem Härtungsmittel geschehen, das beim Verpressen aus dem Füllmaterial herausgedrängt wird oder auch kapillar in die angrenzenden Teile des Isolierkörpers eindringt. Ebenfalls möglich ist es, den Isolierkörper mit unterschiedlichen Anteilen an Härtungszusätzen zu versehen und die Dosierung an den Heizwendeln zu erhöhen. Vor dem thermischen Aushärten wird der trocken verpreßte Isolierkörper 21 aus der Vorrichtung 11 entfernt, indem die Vorrichtungsteile 13, 22 auseinandergefahren werden. Das Füllmaterial 17 rieselt dabei von selbst zwischen den Windungen der Heizwendeln 16 hindurch bzw. verbleibt in den Nuten von wo es entweder sofort weiterverwendet oder durch Abschütteln, Abblasen oder Absaugen entfernt und ggf. nach einer Aufarbeitung wieder neu verwendet werden kann. Als Füllmaterial sind alle rieselfähigen oder in gewisser Weise fließfähigen Materialien geeignet, die weitgehend inkompressibel sind und, beispielsweise durch Eigenreibung der einzelnen Partikel, aus denen sie bestehen, nicht wie eine reine Flüssigkeit verdrängt werden können oder in das Isoliermaterial eindringen. Die Konsistenz wird dementsprechend meist zwischen "staubförmig" und "körnig" liegen, bei Verwendung von Wachs oder Stearin auch flüssig.

Die Fig. 2 und 3 zeigen den fertigen Strahlheizkörper in seiner Gebrauchslage mit Abstrahlrichtung nach oben, wobei in Fig. 2 eine Glaskeramikplatte 23 gezeigt ist, unter der der Strahlheizkörper 24 angeordnet ist und diese nach oben durchstrahlt. Der Strahlheizkörper ist jedoch auch für andere Anwendungen geeignet, beispielsweise zur Beheizung von Backöfen etc.

Aus Fig. 3 ist zu erkennen, daß der Heizkörper auch von anders hergestellten Heizkörpern klar zu unterscheiden ist, weil normalerweise im Bereich des im Heizwendelinneren gelegenen Abschnitts 37 dessen Oberfläche 26 eine andere Struktur hat als die vom Werkzeug 13 geformte Fläche 35. Normalerweise beginnt diese strukturierte Oberfläche 26 schon etwas außerhalb der Heizwendel 16 und bildet dort eine kleine Kante 27. Je nach dem Grad der Schüttung des Füllmaterials 17 liegt die Oberfläche 26 etwas höher oder ggf. auch tiefer als die Fläche 35. Wenn die Nuten 14 gerade gefüllt sind, bevor die Verpressung beginnt, liegt die Oberfläche 26 etwas höher, weil sich das Füllmaterial bei der Verpressung etwas setzt.

Es sind auch andere Methoden zur gänzlichen oder nur die Oberfläche betreffenden Härtung möglich. Eine thermische Aushärtung kann auch erst während des Betriebes erfolgen. Durch entsprechende Ausbildung des Werkzeugs kann die Fläche 26 und ggf. auch die Fläche 35 in einfacher Weise beliebig gestaltet werden. So ist es beispielsweise möglich, die Anbringung der Heizwendel im Bereich einer parallel zu dieser verlaufenden oder auch diese kreuzenden Rippe oder eines längs verlaufenden Vorsprunges vorzunehmen. Dies kann durch entsprechende Ausbildung der Oberfläche des Werkzeugs 13 und der Nuten sowie durch spezielle Form der Schüttung erreicht werden. So könnte beispielsweise die Schüttung durch längs der Nuten verlaufende Schüttkanäle oder -düsen erfolgen, die ein bestimmtes Muster des Füllmaterials im Inneren der Heizwendel hervorrufen. So kann beispielsweise, wenn mit einem "Haufen" geschüttet wird, eine der Krümmung der Windungen der Heizwendel angepaßte konkave Form des Abschnitts 17 erreicht werden. Vorteilhaft könnte auch bei einer Schüttung durch die angelegte Heizwendel hindurch jeweils der Bereich unter einer Heizwendel durch Abdeckung etwas weniger hoch geschüttet werden, so daß an dieser Stelle das Isoliermaterial etwas höher zu liegen kommt und daher einer Umschließung insbesondere der Heizwendel ermöglicht. In diesem Falle hätte die Oberfläche 26 in Fig. 2 eine gewellte, jeweils zwischen den Heizwendeln sich absenkende Gestalt.

Wie aus den Fig. 2 und 3 zu erkennen ist, umfaßt vorzugsweise der Isolierkörperabschnitt 37 vorzugsweise nur den unteren Teil, beispielsweise ein Drittel bis zur Hälfte des Umfangs der Windungen der Heizwendel 16. Dies reicht für eine gute Festlegung aus. Es ist wichtig, daß beträchtliche Anteile der Heizwendel und dementsprechend ein vorzugsweise mehr als die Hälfte des Heizwendelquerschnitts einnehmenden Abschnitt 36 vom Isolierkörper frei sind, um frei abstrahlen zu können. Die eingebetteten und freibleibenden Anteile ändern sich jedoch je nach der Beschaffenheit des Isoliermaterials und den Festigkeits- und Gebrauchsanforderungen an den Strahlheizkörper. Besonders günstig ist die Verwendung von hochkant angeordneten Ovalheizwendeln.

## Patentansprüche

1. Verfahren zur Herstellung von Strahlheizkörpern (24) mit einem aus Isoliermaterial bestehenden Isolierkörper (21) und darin teilweise eingebetteten Heizwendeln (16), dadurch gekennzeichnet, daß das Innere der Heizwendel (16) über einen Abschnitt (36) seiner Querschnittsfläche mit dem ins Innere der Heizwendel (16) einbringbaren Füllmaterial (17) gefüllt, danach das Isoliermaterial so aufgebracht wird, daß es den von Füllmaterial (17) freien Raum (20) im Inneren der Heizwendel ausfüllt und daß anschließend das Füllmaterial (17) entfernt wird.

2. Verfahren nach Anspruch 1, dadurch gekennzeichnet, daß das Isoliermaterial bei seiner Aufbringung trocken ist und/oder vor Entfernung des Füllmaterials (17) gepreßt wird und daß der Isolierkörper (21) nach dem Pressen vorzugsweise thermisch ausgehärtet wird.

3. Verfahren nach einem der vorhergehenden Ansprüche, dadurch gekennzeichnet, daß als Füllmaterial (17) ein fließfähiges Material, wie Quarz etc., verwendet wird und daß vorzugsweise die mit Heizwendeln (16) versehene Oberfläche des Strahlheizkörpers (24) nach dem Verpressen und ggf. Aushärten durch Blasen oder Saugluft von Partikeln des Füllmaterials (17) befreit wird.

4. Verfahren nach einem der vorhergehenden Ansprüche, dadurch gekennzeichnet, daß das Isoliermaterial aus einem rieselfähigen Stoff, insbesondere einem Aerogel auf der Basis phyrogener Kieselsäure oder Aluminiumoxid, ggf. mit Faserverstärkung, besteht und Binde- und Trübungsmittel enthält.

5. Verfahren nach einem der vorhergehenden Ansprüche, dadurch gekennzeichnet, daß das Füllmaterial (17) zumindest mit Komponenten eines benachbarte Bereiche des Isoliermaterials beeinflussenden Härtungsmittels versetzt wird.

6. Vorrichtung zur Herstellung von Strahlheizkörpern (24) mit einem aus Isoliermaterial bestehenden Isolierkörper (21) und darin teilweise eingebetteten Heizwendeln (16), gekennzeichnet durch ein Werkzeug (13), in dem die Heizwendeln (16) in Nuten (14) teilweise aufgenommen sind und durch eine Einrichtung zur teilweisen Füllung eines fließ- bzw. rieselfähigen Füllmaterials (17) in die Nuten (14) und eine Preßeinrichtung (23) zum anschließenden einbettenden Verpressen der Heizwendeln (16) mit dem Isoliermaterial.

7. Strahlheizkörper mit einem Isolierkörper (21) aus Isoliermaterial und wenigstens einer darin teilweise eingebettenen Heizwendel (16), dadurch gekennzeichnet, daß das Innere der Heizwendel über einen Abschnitt (37) ihres Innen-Querschnitts durch Einbettung in das Isoliermaterial mit diesem gefüllt und dadurch die Heizwendel am Isolierkörper (21) festgelegt ist, wobei die Oberfläche (26) des Abschnitts (37) der Abdruck eines aus dem Inneren der Heizwendel (16) entfernten Füllmaterials (17) ist.

8. Strahlheizkörper nach Anspruch 7, dadurch gekennzeichnet, daß das Isoliermaterial aus verpreßtem, im ungepreßten Zustand rieselfähigen Stoff, insbesondere einem Aerogel auf der Basis pyrogener Kieselsäure oder Aluminiumoxid, ggf. mit Faserverstärkung und Binde- und Trübungsmitteln besteht.

9. Strahlheizkörper nach einem der Ansprüche 7 oder 8, dadurch gekennzeichnet, daß der Isolierkörper (21) aus durch Aushärtung verfestigtem Isoliermaterial besteht und/oder daß der Abstand zwischen den einzelnen Windungen der Heizwendel (16) größer als die Drahtdicke ist.

## Claims

1. Method for producing radiant heaters (24) having an insulator (21) made from insulating material and heating coils (16) partly embedded therein, characterized in that the interior of the heating coil (16), over a portion (36) of its cross-sectional surface, is filled with a filling material (17) which can be introduced into the interior of the heating coil (16) and then the insulating material is applied in such a way that it fills the space (20) in the interior of the heating coil which is free from filling material (17) and then the filling material (17) is removed.

2. Method according to claim 1, characterized in that on application the insulating material is dry and/or prior to the removal of the filling material (17) is compressed and that the insulator (21) is preferably thermally cured after compression.

3. Method according to one of the preceding claims, characterized in that the filling material (17) is constituted by a flowable material, such as quartz, etc. and that preferably the surface of the radiant heater (24) provided with the heating coil (16), following compression and optionally curing, is freed from particles of the filling material (17) by blowing or suction air.

4. Method according to one of the preceding claims, characterized in that the insulating material comprises a free-flowing material, particularly an aerogel based on pyrogenic silicic acid or alumina, optionally with a fibre reinforcement, and contains a binder and opacifier.

5. Method according to one of the preceding claims, characterized in that the filling material (17) is mixed with components of a hardening agent influencing adjacent areas of the insulating material.

6. Apparatus for producing radiant heaters (24) with an insulator (21) made from insulating material and heating coils (16) partly embedded therein, characterized by a tool (13), in which the heating coils (16) are partly received in grooves (14) and by a device for the partial filling of a flowable or free-flowing filling material (17) into the grooves (14) and a pressing device (23) for the subsequent, embedding compression of the heating coils (16) with the insulating material.

7. Radiant heater with an insulator (21) made from insulating material and at least one heating coil (16) partly embedded therein, characterized in that the interior of the heating coil, over a portion (37) of its internal cross-section, is filled with the insulating material by embedding therein and consequently the heating coil is fixed to the insulator (21), the surface (26) of the portion (37) being an image of a filling material (17) removed from the interior of the heating coil (16).

8. Radiant heater according to claim 7, characterized in that the insulating material comprises compressed material which is free-flowing in the uncompressed state, particularly an aerogel based on pyrogenic silicic acid or alumina, optionally with a fibre reinforcement and a binder and opacifier.

9. Radiant heater according to one of the claims 7 or 8, characterized in that the insulator (21) is made from an insulating material solidified by curing and/or that the spacing between the individual turns of the heating coil (16) is greater than the wire thickness.

## Revendications

1. Procédé de fabrication de radiateurs de chauffage (24) avec un corps isolant composé d'un matériau isolant (21) et a l'intérieur duquel sont partiellement enrobées des spirales chauffantes (16), caractérisé par le fait que l'intérieur de la spirale chauffante (16) est rempli sur une partie de sa section avec le matériau de remplissage (17) qui est déposé à l'intérieur de la spirale chauffante (16), ensuite que le matériau isolant est introduit de telle sorte qu'il comble l'espace vide (20) de matériau de remplissage (17) à l'intérieur de la spirale chauffante, et que par la suite le matériau de remplissage est retiré.

2. Procédé, d'après la revendication 1, caractérisé par le fait que le matériau isolant est sec au moment de son dépôt et/ou est comprimé avant le retrait du matériau de remplissage (17) et qu'après la compression le corps isolant (21) est durci, de préférence par un procédé thermique.

3. Procédé, d'après l'une des revendications précédentes, caractérisé par le fait que le matériau de remplissage utilisé est un matériau fluide comme le quartz etc. et que de préférence la surface du radiateur de chauffage munie de spirales chauffantes (16) est débarrassée, après la compression et le cas échéant le durcissement, des particules de matériau de remplissage (17) par soufflage ou aspiration d'air.

4. Procédé, d'après l'une des revendications précédentes, caractérisé par le fait que le matériau isolant se compose d'une matière fluide, en particulier un aérogel sur une base d'acide silicique pyrogéné ou d'oxyde d'aluminium, le cas échéant renforcé par des fibres, et contient un liant et un opacifiant.

5. Procédé, d'après l'une des revendications précédentes, caractérisé par le fait que le matériau de remplissage (17) est au moins mélangé avec des composants d'un agent durcissant et est déposé dans une zone adjacente au matériau isolant.

6. Dispositif de fabrication de radiateurs de chauffage (24) avec un corps isolant composé d'un matériau isolant (21) et à l'intérieur duquel sont partiellement enrobées des spirales chauffantes (16), caractérisé par un moule (13) dans lequel une partie des spirales chauffantes (16) est insérée dans des rainures (14), par un dispositif de remplissage partiel par un matériau de remplissage (17) à écoulement libre ou fluide dans les rainures (14), et par un dispositif de pressage (23) pour l'enrobage consécutif des spirales chauffantes par pression (16) avec un matériau isolant.

7. Radiateurs de chauffage avec un corps isolant (21) composé de matériau isolant à l'intérieur duquel se trouve au moins une spirale chauffante, caractérisés par le fait que l'intérieur de la spirale chauffante sur une partie de sa section (37) est rempli de matériau isolant par inclusion dans ce dernier et ainsi la spirale chauffante est fixée dans le corps isolant (21) ; la surface (26) de la section (37) est l'empreinte d'un matériau de remplissage (17) retiré de l'intérieur de la spirale chauffante.

8. Radiateurs de chauffage, d'après la revendication 7, caractérisés par le fait que le matériau isolant se compose d'une matière comprimée, fluide lorsqu'elle n'est pas comprimée, en particulier un aérogel sur une base d'acide silicique pyrogéné ou d'oxyde d'aluminium, le cas échéant renforcé par des fibres et contient un liant et un opacifiant.

9. Radiateurs de chauffage, d'après les revendications 7 ou 8, caractérisés par le fait que le corps isolant (21) se compose d'un matériau isolant qui se solidifie par durcissement et/ou que la distance entre chaque spire de la spirale chauffante (16) est supérieure à la grosseur du fil.
